# EUROPÄISCHE PATENTSCHRIFT

(11) **EP 1 794 528 B1**
(45) Veröffentlichungstag und Bekanntmachung des Hinweises auf die Patenterteilung: **31.03.2010**
(21) Anmeldenummer: 05794801.0
(22) Anmeldetag: 01.09.2005
(51) Int. Cl.: F28D 1/053, F28F 9/02

(54) **WÄRMEÜBERTRAGER, INSBESONDERE FÜR EIN KRAFTFAHRZEUG**
HEAT EXCHANGER, PARTICULARLY FOR A MOTOR VEHICLE
ECHANGEUR DE CHALEUR, NOTAMMENT POUR AUTOMOBILE

(30) Priorität: 01.09.2004 DE 102004042677
(43) Veröffentlichungstag der Anmeldung: 13.06.2007
(73) Patentinhaber: Behr GmbH & Co. KG, 70469 Stuttgart (DE)
(72) Erfinder: DEMUTH, Walter, 71093 Breitenstein (Weil im Schönbuch) (DE); GEIGER, Wolfgang, 71642 Ludwigsburg (DE); KOTSCH, Martin, 71696 Möglingen (DE); KRANICH, Michael, 74354 Besigheim (DE); STAFFA, Karl-Heinz, 70567 Stuttgart (DE); WALTER, Christoph, 70469 Stuttgart (DE)
(74) Vertreter: Mantel, Berthold Friedrich
(86) Internationale Anmeldenummer: PCT/EP2005/009426
(87) Internationale Veröffentlichungsnummer: WO 2006/024528

(56) Entgegenhaltungen:
- WO-A-03/040640
- WO-A-03/102486
- WO-A-2004/059235
- DE-A1- 4 137 037
- DE-A1-102004 003 789
- FR-A- 2 793 015

## Beschreibung

Die Erfindung betrifft einen Wärmeübertrager, insbesondere für ein Kraftfahrzeug nach dem Oberbegriff des Patentanspruches 1**.**

Durch die DE-A 102 60 107 der Anmelderin wurde ein Wärmeübertrager, insbesondere für ein Kraftfahrzeug bekannt, der durch eine druckstabile Bauweise gekennzeichnet ist, wie sie insbesondere bei mit CO2 betriebenen Klimaanlagen Verwendung findet. Die von Kältemittel durchströmbaren Rohre sind als Mehrkammerflachrohre ausgebildet, welche mit Sammel- und/oder Verteileinrichtungen sowie Umlenkeinrichtungen kommunizierend in Verbindung stehen. Die Sammel- und/oder Verteileinrichtungen sind dabei durch eine druckstabile Plattenbauweise gekennzeichnet, die sich im Wesentlichen aus einer Bodenplatte, einer Verteilplatte und einer Deckplatte zusammensetzt. Das Kältemittel, R744, ist bei dem bekannten Wärmeübertrager auf unterschiedlichste Weise durch die Rohre geführt, wobei grundsätzlich Umlenkungen in der Breite (parallel zur Stirnfläche) und in der Tiefe (in oder entgegen der Strömungsrichtung der Luft) möglich sind. Nachteilig bei diesem Wärmeübertrager ist, dass die Ein- und Austrittskanäle bzw. der Kältemitteleintritt und -austritt nicht optimal thermisch voneinander isoliert sind, sondern vielmehr über die gemeinsamen Platten in wärmeleitender Verbindung stehen.

Durch die DE-A 199 06 289 wurde ein Wärmeübertrager für einen CO2-Kältekreislauf bekannt, bei welchem das Kältemittel vom Kältemitteleintritt bis zum Kältemittelaustritt lediglich in der Breite umgelenkt wird, sodass es den gesamten Wärmeübertragerblock dreiflutig, d. h. in drei Durchgängen durchströmt. Die Sammelkästen, welche die Rohrenden aufnehmen, sind aus Gründen der Innendruckstabilität in zwei kreisförmige Querschnitte aufgeteilt, die miteinander kommunizieren. Eine Umlenkung des Kältemittels in der Tiefe, d. h. ein Kreuz-Gegenstrom mit der Luft ist hier nicht vorgesehen, was die Leistung dieses Wärmeübertragers beschränkt.

Eine ähnliche Bauweise wurde durch die WO 98/51983 bekannt, wobei ein druckfester Wärmeübertrager aus Flachrohren und Sammelrohren aufgebaut ist, die jeweils aus mehreren miteinander kommunizierenden Kreisquerschnitten aufgebaut sind. Die Sammelrohre sind als Extrusionsteile herstellbar und somit besonders innendruckfest, allerdings auch mit entsprechenden Kosten verbunden. Auch hier findet nur eine Umlenkung des Kältemittels in der Breite und nicht in der Tiefe statt.

Die WO 03/040640 offenbart einen Wärmeübertrager mit einer Sammeleinrichtung, wobei die Sammeleinrichtung als mindestens ein C-Profil mit zwei Schenkeln und einem Steg ausgebildet und das C-Profil durch eine zwischen den Schenkeln angeordnete Leiste geschlossen ist.

Es ist Aufgabe der vorliegenden Erfindung, einen Wärmeübertrager der eingangs genannten Art, insbesondere mit Umlenkmöglichkeiten in der Breite und/oder in der Tiefe hinsichtlich seiner Sammel- und/oder Verteileinrichtungen zu verbessern, wobei insbesondere auch eine thermische Trennung von Strömungskanälen mit hoher Temperaturdifferenz gegeben ist.

Diese Aufgabe wird durch die Merkmale des Patenanspruches 1 gelöst. Erfindungsgemäß ist vorgesehen, dass die Sammel- und/oder Verteileinrichtung als mindestens ein C-Profil ausgebildet ist, welches durch einen eingeschobenen Rechen geschlossen wird. Das C-Profil kann als Halbzeug bezogen oder aus einem flachen Blech abgekantet werden. Die Öffnungen zur Aufnahme von Rohrenden, so genannte Durchzüge, können einfach durch Stanzen oder Stanzprägen hergestellt werden. Der Rechen, d. h. eine Leiste mit Aussparungen im Bereich der Durchzüge kann als flaches Stanzteil mit beliebigen Formen ausgebildet werden, z. B. mit zungenförmige Trennstegen, die in das C-Profil hineinreichen und eine Unterteilung des C-Profils in einzelne Kammern bewirken. Die Trennstege, die als Trennwände wirken, können an beliebiger Stelle jeweils zwischen den Durchzügen angeordnet werden. Das C-Profil wird mit dem Rechen und den Rohrenden verlötet und stellt somit eine preisgünstige druckfeste Lösung dar.

In vorteilhafter Ausgestaltung der Erfindung sind für zwei Rohrreihen zwei C-Profile im Abstand nebeneinander angeordnet, d. h. in Luftströmungsrichtung hintereinander. Durch den Abstand beider C-Profile ergibt sich der Vorteil einer thermischen Trennung, d. h. es wird verhindert, dass Wärme von dem C-Profil höherer Temperatur zum C-Profil niedrigerer Temperatur fließt und damit den Wirkungsgrad des Wärmeübertragers verschlechtert.

In weiterer vorteilhafter Ausgestaltung der Erfindung sind auf der den C-Profilen abgewandten Seite des Blockes Umlenkeinrichtungen vorgesehen, die vorzugsweise als U-Profil mit einem eingesetzten Wellenprofil ausgebildet sind, wobei jeweils eine "Welle" eine Umlenkkammer bildet und zwei Rohrenden miteinander verbindet. Damit kann eine Umlenkung in der Tiefe, vorzugsweise entgegen der Luftströmungsrichtung, d. h. zur Erzeugung eines Gegenstromes bewirkt werden. Das erste Strömungsmedium, vorzugsweise Kohlendioxid tritt also zunächst in ein leeseitiges C-Profil ein, durchströmt eine leeseitige Rohrreihe oder leeseitig angeordnete Strömungskanäle, wird über die Umlenkeinrichtung entgegen der Luftströmungsrichtung umgelenkt und durchströmt eine luvseitige Rohrreihe oder Strömungskanäle bis zum Erreichen des luvseitigen C-Profils, wo das Kältemittel inzwischen eine erheblich geringere Temperatur als beim Eintritt aufweist. Durch den erfindungsgemäßen Abstand zwischen beiden C-Profilen kann Wärme vom leeseitigen C-Profil nicht zum luvseitigen C-Profil fließen und dort das Kältemittel wieder erwärmen. Diese thermische Trennung wirkt sich somit besonders vorteilhaft bei Gaskühlern mit fallender oder gleitender Temperatur des überkritischen Kältemittels aus. Die lee- und luvseitigen Strömungskanäle können als getrennte Rohrreihen, z. B. zwei Reihen von Flachrohren oder auch als durchgehendes Flachrohr mit entgegengesetzt durchströmbaren Strömungskanälen ausgebildet sein.

In weiterer Ausgestaltung der Erfindung kann das C-Profil auch als Umlenkeinrichtung verwendet werden, indem zwischen beiden Schenkeln eine Leiste eingeschoben wird, die entweder die Form eines Rechens oder einer Platte mit Schlitzen aufweisen kann. Die Schlitze sind als Langlöcher ausgebildet und umfassen die Rohrenden - sie bilden bei einer zweireihigen Rohranordnung einen Übertrittskanal von einer zur anderen Rohrreihe.

In weiterer vorteilhafter Ausgestaltung der Erfindung sind an den Leisten, Rechen oder Platten, Anschläge zur Begrenzung der Einstecktiefe der Rohre vorgesehen und vorzugsweise als Absätze ausgebildet, welche die Rohrenden, vorzugsweise an deren Schmalseiten übergreifen. Damit können die Rohre auf einfache Weise stets mit derselben Einstecktiefe montiert werden.

In weiterer vorteilhafter Ausgestaltung der Erfindung kann in der Leiste, insbesondere der Platte, kommunizierend zu den Langlöchern, ein Sammelkanal für aus den Rohren austretendes Kältemittel angeordnet sein. Damit kann eine Parallelschaltung der Rohre, sei es für eine zweireihige oder eine einreihige Anordnung ermöglicht werden.

In weiterer Ausgestaltung der Erfindung können beide C-Profile durch an den Rechen angeordnete Trennstege in jeweils zwei Kammern unterteilt werden, sodass sich für den gesamten Wärmeübertrager vier Kammern ergeben, von denen zwei sich etwa diagonal gegenüberliegende Kammern durch eine Übertrittseinrichtung miteinander verbunden sind. Damit ergibt sich der Vorteil, dass der Wärmeübertrager zweimal, jeweils halbseitig im Gegenstrom durchströmbar ist. Dies erhöht den Wärmeübertragungswirkungsgrad. Möglich ist auch, durch mehrere Trennstege mehrere Kammern zu schaffen, die durch mehrere Übertrittseinrichtungen verbunden sind.

In weiterer vorteilhafter Ausgestaltung der Erfindung weist die Übertrittseinrichtung jeweils einen Durchbruch im Stegbereich des C-Profils auf und ein Übertrittsteil, welches einen Verbindungs- oder Übertrittskanal zwischen beiden C-Profilen bildet. Das Kältemittel tritt somit in die erste leeseitig gelegene Kammer ein, durchströmt nach Umlenkung in der Tiefe die zweite luvseitig angeordnete Kammer, tritt dann in die dritte leeseitig gelegene Kammer über und verlässt den Wärmeübertrager über die vierte luvseitig gelegene Kammer des luvseitigen C-Profils - damit liegen sich Kältemitteleintritt- und - austritt etwa diagonal gegenüber, d. h. sie sind weitestgehend thermisch gegeneinander isoliert (eine wärmeleitende Verbindung besteht nur im mittleren Übertrittsbereich).

Der erfindungsgemäße gelötete Wärmeübertrager ist insbesondere als Gaskühler einer CO2-Klimaanlage vorteilhaft verwendbar, weil die erfindungsgemäßen Sammel-, Verteil- und Umlenkeinrichtungen einerseits druckfest und andererseits variabel hinsichtlich der Strömungsführung sind und somit Umlenkungen des Kältemittels sowohl in der Breite als auch in der Tiefe ermöglichen, wodurch eine effektive Abkühlung des Kältemittels vom Eintritt bis zum Austritt möglich ist.

Ausführungsbeispiele der Erfindung sind in der Zeichnung dargestellt und werden im Folgenden näher beschrieben. Es zeigen
- Fig. 1: einen Ausschnitt eines Gaskühlers mit C-Profil und eingesetztem Rechen,
- Fig. 1 a: einen Abschnitt eines Rechens mit Trennsteg,
- Fig. 2: einen Querschnitt durch den Gaskühler mit zwei C-Profilen und Übertrittsbereich,
- Fig. 3: eine Ansicht von oben auf die C-Profile mit Übertrittsbereich,
- Fig. 4: einen Ausschnitt des Gaskühlers mit Umlenkeinrichtung,
- Fig. 5: eine alternative Form einer Umlenkeinrichtung mit C-Profil und Rohreinstecktiefenbegrenzung,
- Fig. 6: einen Schnitt durch eine weitere Umlenkeinrichtung mit Rohreinstecktiefenbegrenzung und Sammelkanal,
- Fig. 7: ein einreihiges System mit C-Profil und Rechen und
- Fig. 8: ein einreihiges System mit C-Profil und Schlitzplatte.

**Fig. 1** zeigt einen Ausschnitt eines Gaskühlers 1 mit einem Gaskühlerblock 2, bestehend aus Flachrohren 3 und zwischen diesen angeordneten Wellrippen 4. Die Flachrohre 3 sind in zwei Reihen angeordnet und mit den Wellrippen 4 verlötet. Auf eine Reihe der Flachrohre 3 ist ein C-Profil 5 aufgesteckt, welches längliche Öffnungen 6, so genannte Durchzüge, zur Aufnahme der Rohrenden der Flachrohre 3 aufweist. In die offene Seite des C-Profils ist ein Rechen 7 eingesetzt, welcher im Bereich der Durchzüge 6 Aussparungen 7a für die Rohrenden und einen Trennsteg 7b aufweist. Das C-Profil 5 weist zwei als flache Seiten ausgebildete Schenkel 5a, 5b auf, welche durch einen Steg 5c verbunden sind. Das C-Profil kann durch Abkanten aus einem ebenen Blech hergestellt werden, wobei vor dem Abkanten die Durchzüge 6 durch Stanzprägen herstellbar sind.

**Fig. 1a** zeigt den Rechen 7 (teilweise) als Einzelteil mit dem Trennsteg 7b, wie er auch in Fig. 1 dargestellt ist. Das C-Profil, welches mit den Rohrenden der Flachrohre 3 und mit dem Rechen 7 verlötet ist, bildet einen Sammel- oder Verteilerkanal, welcher durch den Trennsteg 7b unterbrochen wird. Damit können innerhalb des C-Profils zwei oder mehrere Kammern gebildet werden. Das C-Profil 5 ist endseitig durch einen Endsteg 7c am Ende des Rechens 7 geschlossen.

**Fig. 2** zeigt einen Querschnitt im oberen Bereich des Gaskühlers 1 mit einer ersten Rohrreihe I und einer zweiten Rohrreihe II. Die Luftströmungsrichtung ist durch einen Pfeil L dargestellt; somit ist die Rohrreihe I die leeseitige (stromabwärts gelegene) und die Rohrreihe II die luvseitige (stromaufwärts gelegene). Auf der luvseitigen Rohrreihe II ist das C-Profil 5 und auf der leeseitigen Rohrreihe I ist ein weiteres C-Profil 8 angeordnet, welches ebenfalls durch einen Rechen 9 nach außen abgeschlossen und spiegelbildlich zum C-Profil 5 mit Rechen 7 ausgebildet ist. Beide C-Profile bilden Strömungskanäle 10, 11, welche durch einen Übertrittskanal 12 miteinander verbunden sind. Zwischen beiden C-Profilen 5, 8 besteht ein Abstand a, in welchen ein T-förmig ausgebildetes Übertrittsteil 13 eingesetzt und mit den beiden C-Profilen 5, 8 verlötet ist. Der Übertrittskanal 12 wird - wie aus der Zeichnung ersichtlich - durch Durchbrüche in den Stegbereichen der C-Profile 5, 8 und des T-förmigen Übertrittsteiles 13 gebildet. Ein solcher Übertrittsbereich ist vorzugsweise in der Mitte des Wärmeübertragers bzw. im mittleren Bereich der beiden C-Profil 5, 8 angeordnet, sodass ein Übertritt des Kältemittels von der luvseitigen Kammer 10 in die leeseitige Kammer 11 ermöglicht wird. Je nach Zahl der Umlenkungen des Kältemittels in der Tiefe können auch mehrere solcher Übertrittsbereiche an einem Wärmeübertrager vorgesehen sein.

**Fig. 3** zeigt den Übertrittsbereich gemäß Fig. 2 in einer Ansicht von oben auf die beiden C-Profile 5, 8, die im Bereich ihrer Stege 5c, 8c geschnitten sind. Der Abstand a zwischen den beiden C-Profilen 5, 8 bewirkt eine thermische Entkopplung. Das vordere C-Profil 5 ist durch den Trennsteg 7b des Rechens 7 in zwei Strömungskammern 10, 14 und das hintere C-Profil 8 durch einen Trennsteg 9b des Rechens 9 in zwei Strömungskammern 11, 15 unterteilt. Die beiden Trennstege 7b, 9b sind versetzt zueinander angeordnet, sodass sich zwischen den Kammern 10, 11 eine Überlappung bildet, innerhalb welcher der Übertrittskanal 12 angeordnet ist, der im Bereich des Abstandes a durch das T-förmig ausgebildete Übertrittsteil 13 gebildet wird. Somit erfolgt eine Z-förmige Strömungsumlenkung des Kältemittels von der Kammer 10 in die Kammer 11. Dabei ist die Strömungskammer 15 die Eintrittskammer für das Kältemittel und die Strömungskammer 14 die Austrittskammer für das Kältemittel aus dem Gaskühler 1. Der nicht dargestellte Kältemitteleintritt und der ebenfalls nicht dargestellte Kältemittelaustritt liegen sich somit quasi diagonal gegenüber und weisen einen maximalen Abstand auf, was sich für den Wirkungsgrad des Gaskühlers als günstig erweist, insbesondere auch in Verbindung mit der thermischen Entkoppelung durch den Abstand a beider C-Profile 5, 8.

**Fig. 4** zeigt die den C-Profilen 5, 8 abgewandte Seite des Gaskühlers 1 mit einer Umlenkeinrichtung 16, die im Wesentlichen aus einem U-Profil 17 mit einem Wellenprofil 18 besteht. Das U-Profil 17 weist einen flachen Stegbereich 17a auf, welcher als Rohrboden fungiert und ausgestanzte Durchzüge 19 zur Aufnahme der Rohrenden der Flachrohre 3 aufweist. Beiderseits des Rohrbodens 17a sind U-Schenkel 17b, 17c im rechten Winkel abgekantet, die zwischen sich das Wellenprofil 18 aufnehmen und mit diesem dicht verlötet sind. Das Wellenprofil 18 weist eine Vielzahl von "Wellen" 18a, 18b..., die jeweils Umlenkkammern bilden und mit Rohren der ersten und der zweiten Rohreihe I, II kommunizieren. Das Wellenprofil 18 ist einerseits stirnseitig mit den beiden Schenkeln 17b, 17c verlötet und andererseits mit seinen nicht dargestellten Wellenkämmen mit dem Rohrboden 17a. Durch diese Umlenkeinrichtung 16 wird somit eine Umlenkung in der Tiefe bewirkt.

Das oben beschriebene Ausführungsbeispiel stellt nur eine Möglichkeit von vielen für die Strömungsführung des Kältemittels innerhalb des erfindungsgemäßen Gaskühlers 1 dar. Beispielsweise kann der in Figuren 2 und 3 beschriebene Übertrittsbereich entfallen, sodass beide C-Profile 5, 8 kältemittelseitig nicht miteinander verbunden, vielmehr völlig getrennt sind. Die Anordnung der Trennstege könnte beispielsweise dahingehend abgeändert werden, dass nur der leeseitige Rechen 9 einen etwa mittleren Trennsteg 9b aufweist, der luvseitige Rechen 7 dagegen keinen Trennsteg. Dies hätte zur Folge, dass das Kältemittel, welches in die Eintrittskammer 15 eintritt, nach Umlenkung durch die Umlenkeinrichtung 16 die zweite Kammer 10 erreicht und sich dann auf die Kammer 14 verteilen würde. Nach der Umlenkung in der Tiefe über die Umlenkeinrichtung 16 würde also durch die Strömung von der Kammer 10 in die Kammer 14 eine Umlenkung in der Breite erfolgen. Nach erneuter Umlenkung in der Tiefe, jetzt in Luftströmungsrichtung L, würde die Kammer 11 vom Kältemittel erreicht, die jetzt Austrittskammer wäre. Weitere Strömungsführungen im Rahmen der Erfindung sind möglich.

**Fig. 5** zeigt ein weiteres Ausführungsbeispiel für eine Umlenkeinrichtung 20, welche als C-Profil 21 mit zwei parallel angeordneten Schenkeln 21a, 21b und einem Steg 21c ausgebildet ist. Zwischen die beiden Schenkel 21 a, 21 b ist eine Platte 22 eingeschoben, welche Schlitze 23 in Form von Langlöchern aufweist. Innerhalb der Langlöcher münden Rohrenden 24, 25, welche durch den unteren Schenkel 21a, welcher als Rohrboden fungiert, durchgesteckt sind. Der Block des Wärmeübertragers, bestehend aus Rohren und Rippen, ist hier nicht dargestellt. An der dem Schenkel 21 a zugewandten Seite der Platte 22 sind Absätze 26, 27 angeordnet, welche die Rohrenden 24, 25 an ihren Schmalseiten teilweise übergreifen und somit als Begrenzung für die Einstecktiefe der Rohre wirken. Die Langlöcher 23 bilden einen Übertrittskanal für die Rohre 24, 25 bzw. der ersten und der zweiten Rohrreihe. Die Montage der Umlenkeinrichtung 20 erfolgt in der Weise, dass zunächst die Platte 22 in den Spalt zwischen den beiden Schenkeln 21 a, 21 b geschoben und in dieser Position fixiert wird, was form- oder kraftschlüssig erfolgen kann. Danach wird die Umlenkeinrichtung 20 auf die Rohrenden 24, 25 des fertigen, nicht dargestellten Blockes aufgesteckt, wobei die Rohrenden 24, 25 mit ihren Oberkanten in Anschlag mit den Absätzen 26, 27 kommen. Danach kann der Wärmeübertrager verlötet werden.

**Fig. 6** zeigt ein weiteres Ausführungsbeispiel für eine Umlenkeinrichtung 28 in einer Schnittdarstellung. Das C-Profil 29 ist hier gestrichelt dargestellt. Innerhalb des Profils 29 befindet sich eine Platte 30, welche an ihrer Unterseite vier Absätze 31a, 31b, 31c, 31d aufweist, welche jeweils die Schmalseitenoberkanten der beiden Flachrohre 32, 33 übergreifen und damit eine Einstecktiefenbegrenzung bilden. Oberhalb der Rohre 32, 33 sind in der Platte 30 zwei Langlöcher 34, 35 und darüber ein senkrecht zur Zeichenebene verlaufender Sammelkanal 36 für aus den Rohren 32, 33 in Richtung der Pfeile P austretendes Kältemittel angeordnet. Diese Anordnung mit Sammelkanal 36 erlaubt eine Paralleldurchströmung der Rohre 32, 33, d. h. in gleicher Richtung, wie durch die Pfeile P dargestellt. Das austretende Kältemittel wird dann über den Sammelkanal 36 dem Austritt des Wärmeübertragers zugeführt.

**Fig. 7** zeigt ein Wärmeübertrager 37 als einreihiges System, d. h. mit nur einer Reihe von Flachrohren 38, welche vom unteren Schenkel 39a des C-Profils 39 aufgenommen werden. In das C-Profil 39 ist ein Rechen 40 - wie oben beschrieben - eingeschoben. Der plattenförmig ausgebildete Rechen 40 weist an seiner Unterseite einen Absatz 41 auf, welcher die Schmalseite des Rohrendes 38 übergreift und damit einen Anschlag zur (einseitigen) Begrenzung der Einstecktiefe bildet. Seitlich kann der Wärmeübertrager 37 durch nicht dargestellte Seitenteile abgeschlossen werden, welche mit ihren Enden durch nicht dargestellte Schlitze im C-Profil 39 gesteckt werden.

**Fig. 8** zeigt ein weiteres Ausführungsbeispiel für einen einreihigen Wärmeübertrager 42 mit C-Profil 43 und eingeschobener Platte 44, welche im Bereich der Rohrenden 45 Schlitze in Form von Langlöchern 46 aufweist. Im Bereich der Schmalseiten der Rohrenden 45 sind Absätze 47, 48 als beidseitige Einstecktiefenbegrenzung vorgesehen.

Die Erfindung ist nicht auf das Kältemittel R747 (CO2) beschränkt, sondern erstreckt sich auch auf Wärmeübertrager, die mit dem Kältemittel R134a oder R152 betrieben werden.

## Patentansprüche

1. Wärmeübertrager (1) mit einem aus Rohren (3) und insbesondere Rippen (4) bestehenden Block (2), wobei die Rohre (3) von einem ersten Medium in mindestens einer Richtung durchströmbar und von einem zweiten Medium umströmbar sind, und mit mindestens einer Sammel- und/oder Verteileinrichtung für das erste Medium, welche mit den Rohren(3) kommunizierend verbunden ist, wobei die Sammel- und/oder Verteileinrichtung als mindestens ein C-Profil (5) mit zwei Schenkeln (5a, 5b) und einem Steg (5c) ausgebildet und dass das C-Profil (5) durch eine zwischen den Schenkeln (5a, 5b) angeordnete Leiste (7) geschlossen ist, **dadurch gekennzeichnet, dass** in einem der beiden Schenkel (5b) Öffnungen (6) zur Aufnahme von Rohrenden der Rohre (3) angeordnet sind.

2. Wärmeübertrager nach Anspruch 1, **dadurch gekennzeichnet, dass** die Leiste als Rechen (7) mit Aussparungen (7a) im Bereich der Öffnungen (6) für die Rohrenden ausgebildet ist.

3. Wärmeübertrager nach Anspruch 1 oder 2, **dadurch gekennzeichnet, dass** die Rohre (3) zwei oder mehr Reihen (I, II) von Rohrenden aufweisen und dass eine Reihe (I, II) jeweils mit einem C-Profil (5, 8) verbunden ist.

4. Wärmeübertrager nach Anspruch 3, **dadurch gekennzeichnet dass** die beiden C-Profile (5, 8) parallel und im Abstand (a) zueinander angeordnet sind.

5. Wärmeübertrager nach Anspruch 3 oder 4, **dadurch gekennzeichnet, dass** ein C-Profil (5) als Eintrittskanal und das benachbarte C-Profil (8) als Austrittskanal ausgebildet und die Rohre (3) in zwei Richtungen mit einer Umlenkung in der Tiefe parallel durchströmbar sind.

6. Wärmeübertrager nach Anspruch 3, 4 oder 5, **dadurch gekennzeichnet, dass** die den C-Profilen (5, 8) abgewandten Rohrenden mit einer Umlenkeinrichtung (16, 20, 28) verbunden sind.

7. Wärmeübertrager nach Anspruch 6, **dadurch gekennzeichnet dass** die Umlenkeinrichtung (16) als U-Profil (17) mit einem als Rohrboden ausgebildeten Steg (17a) zur Aufnahme der Rohrenden und zwei Seitenflächen (17b, 17c) ausgebildet ist, zwischen denen ein wellenförmig ausgebildetes Umlenkblech (Wellenprofil 18) angeordnet ist.

8. Wärmeübertrager nach Anspruch 7, **dadurch gekennzeichnet, dass** das Wellenprofil (18) Wellenkämme aufweist, die mit dem Rohrboden (17a) zur Bildung von Umlenkkammern verbunden sind.

9. Wärmeübertrager nach Anspruch 6, **dadurch gekennzeichnet, dass** die Umlenkeinrichtung (20, 28) als C-Profil (21, 29) ausgebildet ist, in welches eine Leiste (22, 30) einschiebbar ist.

10. Wärmeübertrager nach Anspruch 9, **dadurch gekennzeichnet, dass** die Leiste als Rechen ausgebildet ist.

11. Wärmeübertrager nach Anspruch 9, **dadurch gekennzeichnet, dass** die Leiste als Platte (22) mit Schlitzen, insbesondere Langlöchern (23) ausgebildet ist, in welche die Rohrenden (24, 25) münden.

12. Wärmeübertrager nach Anspruch 9, 10 oder 11, **dadurch gekennzeichnet, dass** die Leiste (22, 30) Anschläge (26, 27, 31a - 31 d) zur Begrenzung der Einstecktiefe der Rohre (24, 25, 32, 33) aufweist.

13. Wärmeübertrager nach Anspruch 12, **dadurch gekennzeichnet, dass** die Anschläge als Absätze (26, 27, 31a - 31d) in der Leiste (22, 30) ausgebildet sind, welche die Rohrenden (24, 25, 32, 33) partiell übergreifen.

14. Wärmeübertrager nach Anspruch 13, **dadurch gekennzeichnet, dass** die Absätze (26, 27, 31a - 31 d) im Bereich mindestens einer der Schmalseiten der Rohre (24, 25, 32, 33) angeordnet sind.

15. Wärmeübertrager nach einem der Ansprüche 9 bis 14, **dadurch gekennzeichnet, dass** die Leiste (30) einen Sammelkanal (36) für aus den Rohren (32, 33) austretendes Kältemittel aufweist.

16. Wärmeübertrager nach einem der vorhergehenden Ansprüche, insbesondere nach Anspruch 16, **dadurch gekennzeichnet, dass** die Rohre ein- oder zweireihig (32, 33) angeordnet und parallel durchströmbar sind.

17. Wärmeübertrager nach einem der Ansprüche 2 bis 16, **dadurch gekennzeichnet, dass** mindestens ein C-Profil (5) durch einen oder mehrere am Rechen (7) angeordnete Trennstege (7b) in Längsrichtung unterteilt ist.

18. Wärmeübertrager nach Anspruch 17, **dadurch gekennzeichnet, dass** beide C-Profile (5, 8) zur Bildung von vier oder mehr Kammern (10, 11, 14, 15) in Längsrichtung unterteilt und dass zwei Kammern (10, 11) durch einen Übertrittskanal (12) zwischen den C-Profilen (5, 8) verbunden sind.

19. Wärmeübertrager nach Anspruch 18, **dadurch gekennzeichnet, dass** der Übertrittskanal (12) durch je einen Durchbruch in den Stegen (5c, 8c) und ein zwischen den Stegen (5c, 8c) angeordnetes Übertrittsteil (13) gebildet ist.

20. Wärmeübertrager nach Anspruch 19, **dadurch gekennzeichnet, dass** das Übertrittsteil (13) T-förmig ausgebildet, einen T-Steg mit Durchtrittsöffnung aufweist und dass der T-Steg den Abstand a zwischen den C-Profilen (5, 8) überbrückt.

21. Wärmeübertrager nach einem der Ansprüche 1 bis 20, **dadurch gekennzeichnet, dass** das erste Medium ein Kältemittel, insbesondere R744 (CO2) und das zweite Medium ein Gas, insbesondere Luft ist.

22. Wärmeübertrager nach Anspruch 21, **dadurch gekennzeichnet, dass** der Wärmeübertrager als Gaskühler (1) einer mit CO2 betriebenen Klimaanlage ausgebildet ist.

23. Wärmeübertrager nach Anspruch 21 oder 22, **dadurch gekennzeichnet, dass** das Kältemittel CO2 und die Luft im Kreuzgegenstrom zueinander geführt sind.

24. Wärmeübertrager nach einem der vorhergehenden Ansprüche, **dadurch gekennzeichnet, dass** er durch Löten herstellbar ist.

25. Wärmeübertrager nach einem der Ansprüche 19-24, **dadurch gekennzeichnet, dass** das Übertrittsteil (13) rohrförmig ausgebildet ist.

26. Wärmeübertrager nach einem der Ansprüche 19-25, **dadurch gekennzeichnet, dass** das Übertrittsteil (13) in zumindest ein C-Profil hineinragt.

27. Wärmeübertrager nach einem der vorhergehenden Ansprüche, **dadurch gekennzeichnet, dass** in zumindest einem C-Profil eine Kammer gebildet ist, die Rohre einer ersten Durchströmungsrichtung und Rohre mit einer zweiten, von der ersten verschiedenen Durchströmungsrichtung miteinander verbindet, wobei die erste und die zweite Durchströmungsrichtung insbesondere zueinander entgegengesetzt sind.

## Claims

1. Heat exchanger (1) comprising a block (2) consisting of tubes (3) and in particular of fins (4), wherein a first medium can flow through the tubes (3) in at least one direction and a second medium can flow around the tubes (3), and comprising at least one collecting and/or distributing device for the first medium, which is connected to the tubes (3) for communication, the collecting and/or distributing device being designed as at least one C-section (5) with two legs (5a, 5b) and a web (5c) and the C-section (5) being closed by a strip (7) disposed between the two legs (5a, 5b), **characterised in that** openings (6) for the accommodation of tube ends of the tubes (3) are provided in one of the legs (5b).

2. Heat exchanger according to claim 1, **characterised in that** the strip is designed as a rake (7) with recesses (7a) in the region of the openings (6) for the tube ends.

3. Heat exchanger according to claim 1 or 2, **characterised in that** the tubes (3) have two or more rows (I, II) of tube ends and **in that** each row (I, II) is joined to a C-section (5, 8).

4. Heat exchanger according to claim 3, **characterised in that** the two C-sections (5, 8) are arranged parallel to and at a distance (a) from each other.

5. Heat exchanger according to claim 3 or 4, **characterised in that** one C-section (5) is designed as an inlet passage and the adjacent C-section (8) is designed as an outlet passage, and **in that** medium can flow in parallel through the tubes (3) in two directions with a deflection in depth.

6. Heat exchanger according to claim 3, 4 or 5, **characterised in that** the tube ends remote from the C-sections (5, 8) are connected to a deflecting device (16, 20, 28).

7. Heat exchanger according to claim 6, **characterised in that** the deflecting device (16) is designed as a U-section (17) with a web (17a) representing a tube sheet for the accommodation of the tube ends and with two side surfaces (17b, 17c) between which a corrugated baffle plate (corrugated profile 18) is disposed.

8. Heat exchanger according to claim 7, **characterised in that** the corrugated profile (18) has ridges joined to the tube sheet (17a) to form deflection chambers.

9. Heat exchanger according to claim 6, **characterised in that** the deflecting device (20, 28) is designed as a C-section (21, 29) into which a strip (22, 30) can be inserted.

10. Heat exchanger according to claim 9, **characterised in that** the strip is designed as a rake.

11. Heat exchanger according to claim 9, **characterised in that** the strip is designed as a plate (22) with slots, in particular elongated holes (23), into which the tube ends (24, 25) terminate.

12. Heat exchanger according to claim 9, 10 or 11, **characterised in that** the strip (22, 30) is provided with stops (26, 27, 31a - 31d) for limiting the insertion depth of the tubes (24, 25, 32, 33).

13. Heat exchanger according to claim 12, **characterised in that** the stops are designed as shoulders (26, 27, 31a - 31d) in the strip (22, 30), which partially overlap the tube ends (24, 25, 32, 33).

14. Heat exchanger according to claim 13, **characterised in that** the shoulders (26, 27, 31a - 31d) are disposed in the region of at least one of the narrow sides of the tubes (24, 25, 32, 33).

15. Heat exchanger according to any of claims 9 to 14, **characterised in that** the strip (30) is provided with a collecting passage (36) for refrigerant discharged from the tubes (32, 33).

16. Heat exchanger according to any of the preceding claims, in particular claim 16, **characterised in that** the tubes are arranged in a single row or in two rows (32, 33) and **in that** medium can flow through them in parallel.

17. Heat exchanger according to any of claims 2 to 16, **characterised in that** at least one C-section (5) is subdivided in the longitudinal direction by one or more separating webs (7b) provided on the rake (7).

18. Heat exchanger according to claim 17, **characterised in that** both C-sections (5, 8) are subdivided in the longitudinal direction to form four or more chambers (10, 11, 14, 15) and **in that** two chambers (10, 11) are connected by a flow-over passage (12) between the C-sections (5, 8).

19. Heat exchanger according to claim 18, **characterised in that** the flow-over passage (12) is represented by a through hole in the webs (5c, 8c) and by a flow-over part (13) between the webs (5c, 8c).

20. Heat exchanger according to claim 19, **characterised in that** the flow-over part (13) is T-shaped and has a T-web with through openings and **in that** the T-web bridges the distance a between the C-sections (5, 8).

21. Heat exchanger according to any of claims 1 to 20, **characterised in that** the first medium is a refrigerant, in particular R744 (CO2), and the second medium is a gas, in particular air.

22. Heat exchanger according to claim 21, **characterised in that** the heat exchanger is designed as a gas cooler (1) of a CO2-operated air conditioning system.

23. Heat exchanger according to claim 21 or 22, **characterised in that** the CO2 refrigerant and the air are routed in a multiple path arrangement.

24. Heat exchanger according to any of the preceding claims, **characterised in that** it can be produced in a soldering process.

25. Heat exchanger according to any of claims 19 to 24, **characterised in that** the flow-over part (13) is tubular.

26. Heat exchanger according to any of claims 19 to 25, **characterised in that** the flow-over part (13) projects into at least one of the C-sections.

27. Heat exchanger according to any of the preceding claims, **characterised in that** in at least one of the C-sections a chamber is formed which connects the tubes of a first flow-through direction to tubes having a second flow-through direction differing from the former, the first and second flow-through directions being in particular opposed to each other.

## Revendications

1. Echangeur de chaleur (1) comprenant un bloc (2) se composant de tubes (3) et, en particulier, d'ailettes (4), où les tubes (3) sont traversés dans au moins une direction, par un premier milieu, et baignés par un deuxième milieu, et comprenant au moins un dispositif collecteur et / ou distributeur pour le premier milieu, dispositif qui est raccordé en communiquant avec les tubes (3), où le dispositif collecteur et / ou distributeur est configuré comme au moins un profilé (5) en C comportant deux branches (5a, 5b) et une partie pleine (5c), et en ce que le profilé (5) en C est fermé par une traverse (7) disposée entre les branches (5a, 5b),
**caractérisé en ce que** des ouvertures (6) servant à loger des extrémités tubulaires des tubes (3) sont disposées dans l'une des deux branches (5b).

2. Echangeur de chaleur selon la revendication 1, **caractérisé en ce que** la traverse est configurée comme un râteau (7) comportant des évidements (7a) dans la zone des ouvertures (6) prévues pour les extrémités tubulaires.

3. Echangeur de chaleur selon la revendication 1 ou 2, **caractérisé en ce que** les tubes (3) présentent deux rangées (I, II), ou plus, d'extrémités tubulaires, et **en ce qu'**une rangée (I, II) est reliée, à chaque fois, à un profilé (5, 8) en C.

4. Echangeur de chaleur selon la revendication 3, **caractérisé en ce que** les deux profilés (5, 8) en C sont disposés parallèlement l'un à l'autre et à distance (a) l'un de l'autre.

5. Echangeur de chaleur selon la revendication 3 ou 4, **caractérisé en ce qu'**un profilé (5) en C est configuré comme un conduit d'entrée, le profilé voisin (8) en C étant configuré comme un conduit de sortie, et les tubes (3) sont traversés parallèlement, dans deux directions, en comportant un changement de direction dans la profondeur.

6. Echangeur de chaleur selon la revendication 3, 4 ou 5, **caractérisé en ce que** les extrémités tubulaires placées à l'opposé des profilés (5, 8) en C sont raccordées à un dispositif déflecteur (16, 20, 28).

7. Echangeur de chaleur selon la revendication 6, **caractérisé en ce que** le dispositif déflecteur (16) est configuré comme un profilé (17) en U comportant une partie pleine (17a) configurée comme un plateau à tubes servant au logement des extrémités tubulaires, et comportant deux surfaces latérales (17b, 17c) entre lesquelles est disposée une tôle déflectrice (profilé ondulé 18) configurée en ayant une forme ondulée.

8. Echangeur de chaleur selon la revendication 7, **caractérisé en ce que** le profilé ondulé (18) présente des peignes ondulés qui sont reliés au plateau à tubes (17a) pour former des chambres de déviation.

9. Echangeur de chaleur selon la revendication 6, **caractérisé en ce que** le dispositif déflecteur (20, 28) est configuré comme un profilé (21, 29) en C dans lequel peut être introduite une traverse (22, 30).

10. Echangeur de chaleur selon la revendication 9, **caractérisé en ce que** la traverse est configurée comme un râteau.

11. Echangeur de chaleur selon la revendication 9, **caractérisé en ce que** la traverse est configurée comme une plaque (22) comportant des fentes, en particulier des trous oblongs (23) dans lesquels débouchent les extrémités tubulaires (24, 25).

12. Echangeur de chaleur selon la revendication 9, 10 ou 11, **caractérisé en ce que** la traverse (22, 30) présente des butées (26, 27, 31a - 31d) servant à limiter la profondeur d'introduction des tubes (24, 25, 32, 33).

13. Echangeur de chaleur selon la revendication 12, **caractérisé en ce que** les butées sont configurées comme des épaulements (26, 27, 31a - 31d) formés dans la traverse (22, 30), épaulements qui recouvrent partiellement les extrémités tubulaires (24, 25, 32, 33).

14. Echangeur de chaleur selon la revendication 13, **caractérisé en ce que** les épaulements (26, 27, 31a - 31d) sont disposés dans la zone d'au moins l'un des petits côtés des tubes (24, 25, 32, 33).

15. Echangeur de chaleur selon l'une quelconque des revendications 9 à 14, **caractérisé en ce que** la traverse (30) présente un conduit collecteur (36) pour du fluide frigorigène sortant des tubes (32, 33).

16. Echangeur de chaleur selon l'une quelconque des revendications précédentes, en particulier selon la revendication 15, **caractérisé en ce que** les tubes sont disposés sur une ou deux rangées (32, 33) et traversés de façon parallèle.

17. Echangeur de chaleur selon l'une quelconque des revendications 2 à 16, **caractérisé en ce qu'**au moins un profilé (5) en C est divisé, dans le sens longitudinal, par une ou plusieurs parties pleines séparatives (7b) disposées sur le râteau (7).

18. Echangeur de chaleur selon la revendication 17, **caractérisé en ce que** les deux profilés (5, 8) en C sont subdivisés, dans le sens longitudinal, pour former quatre chambres (10, 11, 14, 15) ou plus, et **en ce que** deux chambres (10, 11) sont reliées, entre les profilés (5, 8) en C, par un conduit de trop-plein (12).

19. Echangeur de chaleur selon la revendication 18, **caractérisé en ce que** le conduit de trop-plein (12) est formé, à chaque fois, par une ouverture dans les parties pleines (5c, 8c) et par une partie de trop-plein (13) disposée entre les parties pleines (5c, 8c).

20. Echangeur de chaleur selon la revendication 19, **caractérisé en ce que** la partie de trop-plein (13), configurée en forme de T, présente une partie pleine en T comportant une ouverture de passage, et **en ce que** la partie pleine en T comble la distance a comprise entre les profilés (5, 8) en C.

21. Echangeur de chaleur selon l'une quelconque des revendications 1 à 20, **caractérisé en ce que** le premier milieu est un fluide frigorigène, en particulier du R744 (CO₂), et le deuxième milieu, un gaz, en particulier de l'air.

22. Echangeur de chaleur selon la revendication 21, **caractérisé en ce que** l'échangeur de chaleur est configuré comme un refroidisseur de gaz (1) d'un système de climatisation fonctionnant avec du CO₂.

23. Echangeur de chaleur selon la revendication 21 ou 22, **caractérisé en ce que** le fluide frigorigène CO₂ et l'air sont guidés l'un vers l'autre, dans le flux opposé croisé.

24. Echangeur de chaleur selon l'une quelconque des revendications précédentes, **caractérisé en ce qu'**il peut être fabriqué par brasage.

25. Echangeur de chaleur selon l'une quelconque des revendications 19 à 24, **caractérisé en ce que** la partie de trop-plein (13) est configurée en ayant une forme tubulaire.

26. Echangeur de chaleur selon l'une quelconque des revendications 19 à 25, **caractérisé en ce que** la partie de trop-plein (13) s'engage dans au moins un profilé en C.

27. Echangeur de chaleur selon l'une quelconque des revendications précédentes, **caractérisé en ce qu'**une chambre est formée dans au moins un profilé en C, chambre qui relie entre eux des tubes d'une première direction d'écoulement et des tubes ayant une seconde direction d'écoulement différente de la première, où la première et la seconde directions d'écoulement sont en particulier en sens inverse l'une par rapport à l'autre.
